# EUROPÄISCHE PATENTSCHRIFT

(11) **EP 0 413 130 B1**
(45) Veröffentlichungstag und Bekanntmachung des Hinweises auf die Patenterteilung: **31.03.1993**
(21) Anmeldenummer: 90113155.7
(22) Anmeldetag: 10.07.1990
(51) Int. Cl.: F04F 11/02

(54) **Druckwellenmaschine**
Pressure wave machine
Machine à ondes de pression

(30) Priorität: 17.08.1989 CH 3005/89
(43) Veröffentlichungstag der Anmeldung: 20.02.1991
(73) Patentinhaber: ASEA BROWN BOVERI AG, 5400 Baden (CH)
(72) Erfinder: Althaus, Rolf, Dr., CH-5506 Mägenwil (CH)

(56) Entgegenhaltungen:
- GB-A- 641 167

## Beschreibung

Die vorliegende Erfindung betrifft eine Druckwellenmaschine gemäss Oberbegriff des Anspruchs 1.

### Technisches Gebiet und Stand der Technik

In Druckwellenmaschinen (ein Beispiel ist im GB-A-641167 beschrieben) wird bei ihrer Verwendung als Hochdruckverdichterstufe einer Gasturbine vorverdichtete Luft zur Erzeugung von Treibgas für den Hochdruckturbinenteil weiter verdichtet. Die weitere Kompression der Luft findet dabei in einem Rotor statt, dessen Umfang in der Regel achsparallel verlaufende Zellen aufweist, in denen die Luft mit aus der Turbinenkammer abgezweigten Treibgas ohne festes Trennelement direkt in Berührung kommt. Zur Steuerung der Ein- und Auslässe von Luft und Gas in die bzw. aus den Zellen befinden sich an den beiden Stirnseiten des Rotors Gehäuse mit Kanälen für die Zu- und/oder Abfuhr der beiden am Druckwellenprozess beteiligten Medien.

Kommt eine mit zu verdichtetender Luft gefüllte Zelle vor einem Hochdruckgaseinlass, so läuft eine Druckwelle in die Zelle und verdichtet die Luft. Die Druckwelle erreicht das Ende der Zelle, sobald diese den Hochdruckluftauslass passiert. Die Luft wird dort ausgeschoben und die Zelle ist dann ganz mit Gas gefüllt. Beim Weiterdrehen sorgen Expansionswellen dafür, dass das Gas die Zelle wieder verlässt und dass frische Luft angesaugt wird, worauf sich der Kompressionsvorgang wiederholt. Im bewegten Rotor stellt sich, im Gegensatz zu den ruhenden Gehäusen, aufgrund der Drehbewegung des Rotors ein radialer Druckgradient in den Zellen ein. In der Umgebung von Zellenende und Anschlussgehäuse setzt durch die verschiedenen radialen Druckgradienten eine Ausgleichsströmung ein. Das heisst, beim Ausströmen aus dem Rotor wird das Fluid an der Rotoraussenseite beschleunigt, an der Rotorinnenseite wird es abgebremst, oder es tritt sogar Ablösung und Rückströmung auf. Beim Eintritt in die Zelle wird die Strömung an der Innenseite des Rotors beschleunigt und an der Innenseite abgebremst. Es ist allgemein bekannt, dass stark verzogene Geschwindigkeitsprofile direkt in den Wirkungsgrad eingehen und ihn somit verschlechtern. Weiter wird durch die Versperrung an den Ein- bzw. Austritten die Leistungsdichte einer Druckwellenmaschine stark herabgesetzt.

### Aufgabe der Erfindung

Hier will die Erfindung Abhilfe schaffen. Der Erfindung liegt die Aufgabe zugrunde, bei einer Druckwellenmaschine der eingangs genannten Art die Geometrie der Ein- und Austrittsgehäuse so zu gestalten, dass dem Fluid in den Strömungskanälen dieser Gehäuse der gleiche radiale Druckgradient aufgeprägt wird wie in den Rotorzellen selber.

Diese Aufgabe wird gelöst durch die Merkmale des kennzeichnenden Teils des Anspruchs 1.
Der wesentliche Vorteil der Erfindung ist darin zu sehen, dass durch Krümmen der Anschlussgehäuse in Achsrichtung im Kanal ein Beschleunigungsfeld erzeugt wird, das die obenerwähnten Ausgleichsvorgänge in den Zellen im Gebiet Rotorende/Gehäuse verhindert. Damit wird dort der Gefahr von Ablösungen und Rückströmungen entgegengewirkt.

Im folgenden wird anhand der einzigen Figur ein Ausführungsbeispiel der Erfindung schematisch dargestellt. Alle für das unmittelbare Verständnis der Erfindung nicht erforderlichen Elemente sind fortgelassen.

### Beschreibung des Ausführungsbeispiels

Die nachfolgenden Ausführungen gelten für eine Druckwellenmaschine mit einem Gegenstromdruckwellenprozess, bei dem Einund Austritt der Luft auf der zwei entgegengesetzten Seiten des Rotors 1 erfolgen, gelten aber in analoger Weise auch für den Prozess, bei dem Ein- und Austritt der Luft auf ein und derselben Seite des Rotors erfolgen. Der erwähnte Gegenstromprozess ist der vorwiegend bei Hochdruckverdichtern für Gasturbinen verwendete.

Der Rotor 1 ist in der Figur der besseren Übersichtlichkeit halber nur ausschnittsweise und schematisch dargestellt. In dieser Darstellung ist auch eine einzige Zelle 2 und die sich ihr anschliessenden Gehäuse 3 und 4, ersichtlich. Nicht dargestellt ist der Mantel, der den Rotor 1 umschliesst und die Gehäuse verbindet. Die Rotorachse 5 ist rotationsasymmetrisch. In den Zellen stellt sich aufgrund der Drehbewegung des Rotors 1 ein radialer und nach aussen zunehmender Druckgradient ein. Bei einem geraden Eintrittsgehäuse wird die Strömung beim Eintritt 3a in die Zelle 2, wegen der dort vorhandenen Druckgradienten, an der Innenseite der Zelle 2 beschleunigt und an der Aussenseite der Zelle abgebremst. Das heisst, bei einer solchen Konfiguration entsteht eine schädliche sekundäre Strömung. Eine weitere schädliche sekundäre Strömung aus der Zelle 2 entsteht, wenn ein Austrittsgehäuse eine gerade Ausströmungsgeometrie aufweist: Im Bereich des Austritts 4a aus der Zelle 2 entsteht in der Strömung eine Ablösung, welche zu einer Rückströmung aus dem Autrittsgehäuse zurück ins Innere der Zelle 2 führt, wobei die Rückströmung von der Stelle eines höheren Druckgradienten zu der Stelle eines tieferen Druckgradienten führt.

Werden die Gehäuse beispielsweise gemäss der Figur ausgeführt, so wird in den Krümmungen dieselbe Fliehkraft auf die Strömung erzeugt, wie sie sich in der Zelle 2 dann bildet: Das Fluid im gekrümmten Eintrittsgehäuse 3 weist am Eintritt 3a in die Zelle 2 dieselben Druckgradienten auf, wie es sie dort vorfindet, d.h. radiale nach aussen zunehmende Druckgradienten, wodurch keine sekundäre Strömung mehr entstehen kann. Dieselben Effekte werden im gekrümmten Austrittsgehäuse 4 erzeugt. Somit lässt sich sagen, dass durch Krümmen der Anschlussgehäuse (Eintrittsgehäuse 3, Austrittsgehäuse 4) in Achsrichtung im jeweiligen Kanal der Anschlussgehäuse ein Beschleunigungsfeld erzeugt wird, das die erwähnten Ausgleichsvorgänge im Bereich des Eintritts 3a und Austritts 4a in die resp. aus der Zelle 2 verhindert.

Somit wird erreicht, dass die Zelle 2 fortlaufend sauber mit Fluid gefüllt wird und sich entleeren kann, was sich insbesondere positiv auf die Leistungsdichte der Druckwellenmaschine auswirkt.

Der optimale Krümmungsradius R wird von 3 Variablen geprägt:
- Von der Strömungsgeschwindigkeit V des Fluids;
- Vom mittleren Durchmesser D des Rotors 1;
- Von der Winkelgeschwindigkeit ω des Rotors 1.

Der Krümmungsradius R, bei welchem die dort entstehende Fliehkraft derjenigen in der Zelle 2 entspricht, wird nach folgender Funktion ermittelt:$\text{R =} \frac{\text{2 · V²}}{\text{D · ω²}}$

Die Länge der Krümmung der Gehäuse 3, 4 beträgt vorzugsweise ab Eintrittsöffnung 3a stromaufwärts und ab Austrittsöffnung 4a stromabwärts drei hydraulische Zellen-Durchmesser. Mit diesem Bereich ist gewährleistet, dass allenfalls weiter oben resp. unten entstehende sekundäre Strömungen resp. Ausgleichsvorgänge nicht mehr die Strömung im Bereich des Eintritts 3a in die Zelle 2 resp. des Austritts 4a aus der Zelle 2 konditionieren. Selbstverständlich muss diese Krümmungslänge die geometrischen Gegebenheiten der Anschlussgehäuse berücksichtigen. Stromabwärts der Austrittsöffnung 4a erfolgt nach besagter Länge der Krümmung ein Diffusor zum sanften Übergang der Strömung in die nachfolgende Führung. Wenn am Austritt 4a aus konstruktiven Gründen keine Krümmung möglich ist, kann man sich durch Einsetzen eines Diffusors behelfen.

## Patentansprüche

1. Druckwellenmaschine, im wesentlichen bestehend aus einem Rotor (1), mit an seinem Umfang gleichmässig verteilt angeordneten, parallel zur Rotorachse (5) gerichteten Zellen (2), welche dazu bestimmt sind, im Betrieb zwei gasförmige Medien aufzunehmen zwecks Verdichtung des ersten durch Druckwellen des zweiten Mediums, und aus feststehenden Anschlussgehäusen (3, 4) zur Führung der Medien, dadurch gekennzeichnet, dass die Kanäle der Anschlussgehäuse (3, 4) stromaufwärts der Eintrittsöffnung (3a) der Zelle (2) und stromabwärts der Austrittsöffnung (4a) der Zelle (2) eine in Achsrichtung zur Öffnung der Zelle (2) verlaufende, gegenüber der Rotorachse (5) konkave Krümmung beschreiben, deren Radius der Funktion$\text{R =} \frac{\text{2 · V²}}{\text{D · ω²}}$ folgt, worin V die Strömungsgeschwindigkeit des Mediums, D der mittlere Rotordrehmesser, ω die Winkelgeschwindigkeit des Rotors (1) bedeuten.

2. Druckwellenmaschine nach Anspruch 1, dadurch gekennzeichnet, dass die Länge der Krümmung der Anschlussgehäuse (3, 4) ab Eintrittsöffnung (3a) stromaufwärts resp. ab Austrittsöffnung (4a) stromabwärts drei mal den hydraulischen Durchmesser der Zelle (2) beträgt.

3. Druckwellenmaschine nach Anspruch 2, dadurch gekennzeichnet, dass der Krümmung der Austrittsöffnung (4a) ein Diffusor nachgeschaltet ist.

## Claims

1. Pressure wave machine, consisting essentially of a rotor (1) with cells (2) directed parallel to the rotor axis (5) and evenly distributed about the periphery of the rotor, which cells are intended, in operation, to accept two gaseous media for the purpose of compressing the first medium by compression waves from the second medium, and of stationary connecting casings (3, 4) for guiding the media, characterised in that the ducts of the connecting casings (3, 4) upstream of the inlet opening (3a) of the cell (2) and downstream of the outlet opening (4a) of the cell (2) describe a curvature running in the axial direction to the opening of the cell (2) and concave in the direction of the rotor axis (5), the radius of curvature being given by the function$\text{R =} \frac{\text{2 · V²}}{\text{D · W²}}$ where V is the flow velocity of the medium, D is the average rotor diameter and W is the angular velocity of the rotor (1).

2. Pressure wave machine according to Claim 1, characterised in that the length of the curvature of the connecting casings (3, 4) upstream from the inlet opening (3a) and downstream from the outlet opening (4a) respectively is three times the hydraulic diameter of the cell (2).

3. Pressure wave machine according to Claim 2, characterised in that a diffuser is connected downstream of the curvature of the outlet opening (4a).

## Revendications

1. Machine à ondes de pression se composant essentiellement d'un rotor (1), avec des cellules (2) uniformément réparties à son pourtour et orientées parallèlement à l'axe (5) du rotor, qui sont destinées à recevoir en marche deux fluides gazeux en vue de comprimer le premier par des ondes de pression du second fluide, et de corps de raccordement (3, 4) immobiles pour le guidage des fluides, caractérisée en ce que les canaux des corps de raccordement (3, 4) décrivent en amont de l'ouverture d'entrée (3a) de la cellule (2) et en aval de l'ouverture de sortie (4a) de la cellule (2) une courbe orientée en sens axial vers l'ouverture de la cellule (2) et concave par rapport à l'axe (5) du rotor, dont le rayon satisfait la fonction$\text{R} \text{=} \frac{\text{2 ·} \text{V} \text{²}}{\text{D} \text{· ω²}}$ dans laquelle V est la vitesse d'écoulement du fluide, D le diamètre moyen du rotor, ω la vitesse angulaire du rotor (1).

2. Machine à ondes de pression suivant la revendication 1, caractérisée en ce que la longueur de la courbe des corps de raccordement (3, 4) depuis l'ouverture d'entrée (3a) vers l'amont respectivement depuis l'ouverture de sortie (4a) vers l'aval vaut trois fois le diamètre hydraulique de la cellule (2).

3. Machine à ondes de pression suivant la revendication 2, caractérisée en ce qu'après la courbe de l'ouverture de sortie (4a) est disposé un diffuseur.
